# EUROPÄISCHE PATENTSCHRIFT

(11) **EP 3 617 600 B1**
(45) Veröffentlichungstag und Bekanntmachung des Hinweises auf die Patenterteilung: **01.07.2020**
(21) Anmeldenummer: 18190949.0
(22) Anmeldetag: 27.08.2018
(51) Int. Cl.: F24D 3/10

(54) **MODULARER FUSSBODENHEIZUNGSVERTEILER**
MODULAR UNDERFLOOR HEATING DISTRIBUTOR
DISTRIBUTEUR DE CHAUFFAGE PAR LE SOL MODULAIRE

(43) Veröffentlichungstag der Anmeldung: 04.03.2020
(73) Patentinhaber: AFRISO-Euro-Index GmbH, 74363 Güglingen (DE)
(72) Erfinder: Heinz, Thomas, 74374 Zaberfeld (DE); von Olnhausen, Thomas, 75031 Kleingartach (DE); Schellenberger, Andreas, 74906 Bad Rappenau Bonfeld (DE)
(74) Vertreter: Kohler Schmid Möbus Patentanwälte

(56) Entgegenhaltungen:
- DE-A1- 3 419 498
- DE-A1- 4 330 156
- DE-U1- 29 908 656
- FR-A1- 2 528 530
- FR-A1- 2 579 289
- US-A- 4 770 341

## Beschreibung

Die vorliegende Erfindung betrifft einen modular aufgebauten Fußbodenheizungsverteiler gemäß Oberbegriff von Anspruch 1.

Ein derartiger Fußbodenheizungsverteiler ist beispielsweise durch die FR 2 528 530 A1 bekannt geworden.

Fußbodenheizungsverteiler bestehen in der Regel zweiteilig aus einem Vorlauf- und einem Rücklaufstrang, welche in einem bestimmten Höhenabstand zueinander montiert werden. Diese Verteilerstränge werden als einteilige Rohrstränge oder in einer Segmentbauweise hergestellt, in welcher die einzelnen Segmente über eine Gewinde- bzw. Bajonettverbindung (EP 0 993 584 A1, DE 196 08 781 A1, EP 2075 496 A1, DE 20 2015 106 992 U1, DE 20 2015 106 987 U1) oder über Zugstangen (DE 30 43 422 A1, EP 1 798 485 A1) miteinander verbunden werden.

Bedingt durch die versetzte Höhenlage von Vorlauf- und Rücklaufstrang haben diese bekannten Verteiler traditionell einen größeren Platzbedarf, so dass für den Einbau deutlich größere Verteilerschränke benötigt werden. Zudem haben diese Verteiler den Nachteil, dass bei der Rohrmontage der Fußbodenheizung die relativ steifen Rohre hinter dem unteren Strang zum oberen Strang geführt werden müssen, was wiederum aufgrund des engen Einbauraums mit einem relativ hohen Aufwand verbunden ist. Die Verteiler sind dabei so konzipiert, dass diese für den Anschluss an horizontale Zuleitungen geeignet sind. Für einen Anschluss an vertikale Zuleitungen werden zusätzlich spezielle Winkelsets benötigt, wodurch entsprechende Zusatzkosten entstehen.

Der aus der eingangs genannten FR 2 528 530 A1 bekannte Fußbodenheizungsverteiler weist auf der Oberseite des Verteilermoduls eine Gewindebohrung auf, um eine andere Rohrleitung, ein Spülventil oder eine andere Vorrichtung, beispielsweise ein Steuerthermometer, anzuschließen.

Aus der FR 2 579 289 A1 ist ein Spezialverteiler mit zwei Kanälen und mit zwei vollständig unterschiedlichen Anschlüssen bekannt. Basis für diesen Verteiler ist ein Strangpressprofil, durch welches die zwei Kanäle in Längsrichtung verlaufen. Dabei sind die beiden Kanäle übereinander und zwischen den Ventilen und den Anschlüssen angeordnet. Eine Ventilstange des einen Ventils quert den oberen Kanal, geht abgedichtet durch eine Gehäusezwischenwand und quert den unteren Kanal, bevor es mit dem Ventilsitz des Anschlusses zusammenwirkt. Das andere Ventil wirkt mit einem Ventilsitz der Gehäusezwischenwand zusammen und weist eine Hülse auf, die den Ventilsitz der Gehäusezwischenwand - durch den Kanal hindurch - mit dem Anschluss verbindet. Die beiden Ventile sind extrem lang und führen zu keiner platzsparenden Anordnung.

US 4 770 341 A offenbart einen Verteiler, bei dem der Vorlauf- und der Rücklaufkanal vertikal übereinander liegen.

Demgegenüber ist es die Aufgabe der vorliegenden Erfindung, einen Fußbodenheizungsverteiler anzugeben, welcher eine kompakte und modulare Bauweise hat und dadurch einen möglichst geringen Platzbedarf im Verteilerschrank benötigt.

Diese Aufgabe wird erfindungsgemäß durch einen modularen Fußbodenheizungsverteiler mit den Merkmalen von Anspruch 1 gelöst.

Durch seinen geringen Platzbedarf ist der erfindungsgemäße Verteiler ideal für den Einbau in vorkonfektionierte Verteilerschränke geeignet, welche fertig bestückt (mit Verteiler und Regelung) an die Baustelle geliefert werden. Je nach Anzahl der Heizkreise kann der Verteiler mit entsprechend vielen Verteilermodulen aufgebaut werden. Vorzugsweise verlaufen in den Modulen die Vorlaufkanäle hinten und die Rücklaufkanäle vorne, um einen hinteren Vorlaufstrang und einen vorderen Rücklaufstrang auszubilden.

Erfindungsgemäß sind an die endseitig offenen Vor- und Rücklaufkanäle des Anschlussmoduls jeweils Anschlussrohrstücke für eine Zuleitung angeschlossen. Durch Verwendung eines geraden oder abgewinkelten Anschlussrohrstücks kann der Verteiler ohne Zubehör sowohl an vertikale wie auch an horizontale Zuleitungen angeschlossen werden. Dadurch ist es möglich, einen relativ kurzen Verteiler mit variablem Anschluss herzustellen.

Eine besonderes platzsparende Anordnung ergibt sich, wenn der Vorlaufanschluss und die Vorlaufabsperrspindel eines jeden Verteilermoduls gegenüber dem Rücklaufanschluss und dem Rücklaufabsperrventil des Verteilermoduls in Modullängsrichtung gegeneinander versetzt angeordnet sind, also um etwa einen halben Heizkreisabstand versetzt.

Bei besonders bevorzugten Ausführungsformen der Erfindung ist vorgesehen, dass sich die hinteren Vorlaufanschlüsse weiter nach unten als die vorderen Rücklaufanschlüsse erstrecken und die Rücklaufanschlüsse in Richtung zum jeweiligen Vorlaufanschluss hin geneigt sind. Durch die tiefergesetzten Vorlaufanschlüsse sind diese bei der Montage gut zugänglich. Durch den etwas nach hinten geneigten Rücklaufanschluss kann das Rohrende eines im Fußboden verlegten Heizkreisrohrs bedingt durch die Eckenbiegung des Rohrendes optimal eingeführt werden. Insgesamt wird somit ein bestmöglicher Montagekomfort bei geringstem Platzbedarf erreicht.

Vorteilhaft können das Anschlussmodul ein Füll- und Entleerventil zum Befüllen und Entleeren des Vorlaufstrangs und/oder das Endmodul ein Füll- und Entleerventil zum Befüllen und Entleeren des Rücklaufstrangs aufweisen.

Zum Entlüften des Vorlauf- und des Rücklaufstrangs kann das Endmodul ein im Vorlaufkanal angeordnetes Vorlaufentlüftungsventil und ein im Rücklaufkanal angeordnetes Rücklaufentlüftungsventil aufweisen.

Besonders bevorzugt sind die Anschluss- und Endmodule jeweils durch Drehen um 180° an dem einen oder an dem anderen endseitigen Verteilermodul anordnenbar. Durch den modularen Aufbau kann das Anschlussmodul dann durch Umsetzen von Anschluss- und Endmodul sowohl links als auch rechts montiert werden, ohne dass hierzu zusätzliche Bauteile benötigt werden.

Vorzugsweise sind das Anschlussmodul und das Endmodul jeweils an einem quer zur Modullängsachse verlaufenden, horizontalen Schenkel eines Haltewinkels in unterschiedlich tiefen Positionen zu dem anderen Schenkel des Haltewinkels befestigbar. Dadurch kann der Wandabstand (Tiefe zur Wand) des Verteilers variabel eingestellt werden, insbesondere möglichst groß, so dass ein höherer Montagekomfort entsteht. Beispielsweise können das Anschlussmodul und das Endmodul jeweils an dem horizontalen Schenkel des Haltewinkels zwischen einer vorderen und einer hinteren Endposition verschiebbar geführt und feststellbar sein. Vorteilhaft kann der horizontale Schenkel des Haltewinkels ein horizontales Langloch aufweisen, das von einem Bolzen des Anschlussmoduls bzw. des Endmoduls durchgegriffen ist.

Ganz besonders bevorzugt sind der Vorlaufkanal, der Rücklaufkanal, der Vorlaufanschluss, der Rücklaufanschluss sowie Aufnahmeöffnungen für die Vorlaufabsperrspindel und das Rücklaufabsperrventil an einem Modulgehäuse gebildet bzw. geformt. Durch die Trennung der beiden Kanäle, sowie durch eine rechteckige Umhausung der beiden Kanäle entstehen entsprechende Luftkammern, welche einen gewissen thermischen Isolationseffekt haben. Dies kann besonders bei Kühlanwendungen wegen der möglichen Tropfwasserbildung von Vorteil sein. Die Modulgehäuse sind vorzugsweise Kunststoff-Spritzgussteile.

Weitere Vorteile und vorteilhafte Ausgestaltungen des Gegenstands der Erfindung sind der Beschreibung, der Zeichnung und den Ansprüchen entnehmbar. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fign. 1a, 1b: einen erfindungsgemäßen Fußbodenheizungsverteiler mit Anschlussrohrstücken für horizontale Zuleitungen im montierten Zustand (Fig. 1a) und im demontierten Zustand (Fig. 1b);
- Fign. 2a, 2b: eine in Fig. 1 gezeigte Vorlaufabsperrspindel im demontierten Zustand (Fig. 2a) und im montierten Zustand in einem Längsschnitt (Fig. 2b);
- Fig. 3: einen erfindungsgemäßen Fußbodenheizungsverteiler mit Anschlussrohrstücken für vertikale Zuleitungen im montierten Zustand;
- Fign. 4a, 4b: einen erfindungsgemäßen Fußbodenheizungsverteiler mit gegenüber Fig.1 seitenvertauschten Anschluss- und Endmodulen im montierten Zustand (Fig. 4a) und im demontierten Zustand (Fig. 4b); und
- Fign. 5a, 5b: den an einer Wand mit jeweils minimalmen und maximalem Wandabstand montierten erfindungsgemäßen Fußbodenheizungsverteiler.

Der in **Fign. 1a, 1b** gezeigte Fußbodenheizungsverteiler (im Folgenden Verteiler genannt) **1** dient zur Wärmeverteilung einer Fußbodenheizung. Die einzelnen Heizkreise der Fußbodenheizung sind jeweils mit ihrem Vorlauf an einen hinteren Vorlaufstrang und mit ihrem Rücklauf an einen vorderen Rücklaufstrang des Fußbodenheizungsverteilers 1 angeschlossen, wobei der Vorlauf- und der Rücklaufstrang horizontal und parallel nebeneinander verlaufen.

Der Verteiler 1 ist modular aus mehreren (in Fig. 1 vier) Verteilermodulen **2**, einem Anschlussmodul **3** und einem Endmodul **4** gebildet, die in Modullängsrichtung **5** dicht aneinandergereiht sind. Die Verteilermodule 2 sind zwischen dem Anschlussmodul 3 und dem Endmodul 4 angeordnet und mittels zweier Gewindestangen **6**, welche durch die Verteilermodule 2 hindurchgehen, gegeneinander verspannt.

Wie in **Fign. 2a, 2b** gezeigt, weisen die Verteilermodule 2 jeweils einen in Modullängsrichtung 5 beidseitig offenen, hinteren Vorlaufkanal **7**, einen in Modullängsrichtung 5 beidseitig offenen, vorderen Rücklaufkanal **8** sowie einen vom Vorlaufkanal 7 nach unten abgehenden, hinteren Vorlaufanschluss **9** und einen vom Rücklaufkanal 8 nach unten abgehenden, vorderen Rücklaufanschluss **10** auf der Unterseite des Verteilermoduls 2 und eine Vorlaufabsperrspindel **11** zum Absperren des Vorlaufanschlusses 9 und ein Rücklaufabsperrventil **12** zum Absperren des Rücklaufanschlusses 10 auf der Oberseite des Verteilermoduls 2 auf. Der Vorlaufanschluss 9 und die Vorlaufabsperrspindel 11 eines jeden Verteilermoduls 2 sind gegenüber dem Rücklaufanschluss 10 und dem Rücklaufabsperrventil 12 des Verteilermoduls 2 in Modullängsrichtung 5 gegeneinander versetzt angeordnet.

Das Anschlussmodul 3 ist an das in Fig. 1 äußerstlinke Verteilermodul 2 angeschlossen und weist analog zum Verteilermodul 2 einen in Modullängsrichtung 5 beidseitig offenen Vorlaufkanal 7, einen abgewinkelten beidseitig offenen Rücklaufkanal 8 sowie auf der Oberseite des Anschlussmoduls 3 ein am Vorlaufkanal 7 angebrachtes, absperrendes Absperrventil **13** in Form eines KFE-Hahns (Kesselfüll- und Entleerungshahn) auf. Der Vorlaufkanal 7 weist eine Anschlussverbindung in Form eines geraden Anschlussrohrstücks **14** und der Rücklaufkanal 8 eine Anschlussverbindung in Form eines abgewinkelten Anschlussrohrstücks **15** auf, so dass der Verteiler 1 an horizontale Zuleitungen angeschlossen werden kann. Die Anschlussrohrstücke 14, 15 sind in die horizontal offene, endseitige Öffnung **16** des Vorlaufkanals 7 und in die vertikal offene, endseitige Öfffnung **17** des Rücklaufkanals 8 dicht eingesteckt und jeweils mittels einer Sicherungsklammer **18** gesichert.

Das Endmodul 4 ist an das in Fig. 1 äußerstrechte Verteilermodul 2 angeschlossen und weist einen in Modullängsrichtung 5 einseitig offenen Vorlaufkanal **19**, einen in Modullängsrichtung 5 einseitig offenen Rücklaufkanal **20** sowie auf der Unterseite des Endmoduls 4 ein den Rücklaufkanal 20 absperrendes Absperrventil **21** in Form eines KFE-Hahns und auf der Oberseite ein im Vorlaufkanal 19 angeordnetes Vorlaufentlüftungsventil **22** und ein im Rücklaufkanal 20 angeordnetes Rücklaufentlüftungsventil **23** auf.

Die Module 2, 3, 4 bilden mit ihren Vorlaufkanälen 7, 19 einen durchgehenden, hinteren Vorlaufstrang und mit ihren Rücklaufkanälen 8, 20 einen durchgehenden, vorderen Rücklaufstrang aus.

Der Verteiler 1 kann beliebig modular erweitert werden. Dazu wird das Endmodul 4 demontiert, und zwei Gewindebolzen werden zur Verlängerung der Gewindestangen 6 auf diese aufgeschraubt, so dass eine entsprechende Anzahl an Verteilermodulen 2 zusätzlich montiert werden kann.

In **Fig. 3** ist an den Vorlaufkanal 7 des Anschlussmoduls 3 eine Anschlussverbindung in Form eines abgewinkelten Anschlussrohrstücks 15 und an den Rücklaufkanal 8 eine Anschlussverbindung in Form eines geraden Anschlussrohrstücks 14 angeschlossen, so dass der Verteiler 1 an vertikale Zuleitungen angeschlossen werden kann.

Bei dem in **Fign. 4a, 4b** gezeigten Verteiler 1 sind die Anschluss- und Endmodule 3, 4 gegenüber der Fig. 1 seitenvertauscht angeordnet, wobei das Endmodul 4 ohne Absperrventil ausgeführt ist. Durch den modularen Aufbau kann das Anschlussmodul 3 also sowohl links als auch rechts montiert werden, ohne dass hierzu zusätzliche Bauteile benötigt werden.

Der Vorlaufkanal 7, der Rücklaufkanal 8, der Vorlaufanschluss 9, der Rücklaufanschluss 10 sowie Aufnahmeöffnungen für die Vorlaufabsperrspindel 11 und das Rücklaufabsperrventil 12 sind durch ein Modulgehäuse **24** aus Kunststoff gebildet, wobei der Vorlaufkanal 7 und der Rücklaufkanal 8 voneinander durch Gehäusekammern thermisch isoliert sind.

Wie in Fig. 2b gezeigt, weist die Vorlaufabsperrspindel 11 einen Durchflussmesser **25** auf und ist so gestaltet, dass kein zusätzlicher Einschraubkörper als Verbindungsgewinde zum Verteiler 1 notwendig ist. Die Vorlaufabsperrspindel 11 ist in eine Gehäuseöffnung des Modulgehäuses 24 eingesteckt und darin durch Dichtringe abgedichtet sowie durch eine Sicherungsklammer **26** am Modulgehäuse 24 gehalten. Im Servicefall kann die Vorlaufabsperrspindel 11 durch Ziehen der Sicherungsklammer 26 relativ einfach ausgebaut werden.

Wie insbesondere in Fign. 4a, 4b gezeigt, wird der Verteiler 1 mittels zweier Haltewinkel **27** an einer Wand **28** befestigt. Die Haltewinkel 27 sind als Rechteckwinkel mit einem vertikalen Schenkel **27a** zur Befestigung an der Wand und einem horizontalen Schenkel **27b** ausgebildet. Im horizontalen Schenkel 27b verläuft ein horizontales Langloch **29**, das von einem Gewindebolzen **30** des Anschluss- bzw. Endmoduls 3, 4 durchgegriffen ist. Der Gewindebolzen 30 kann in dem Langloch 29 zwischen einer vorderen und einer hinteren Endposition verschoben und in der gewünschten Stellung festgeschraubt werden, um so den Wandabstand des Verteilers 1 variabel einstellen zu können.

Die **Fign. 5a, 5b** zeigen den an der Wand 28 mit jeweils unterschiedlichen Wandabständen montierten Verteiler 1, nämlich in Fig. 5a mit minimalem Wandabstand und in Fig. 5 mit maximalem Wandabstand.

## Patentansprüche

1. Modularer Fußbodenheizungsverteiler (1) aufweisend
- mehrere Verteilermodule (2) mit jeweils einem in Modullängsrichtung (5) beidseitig offenen Vorlaufkanal (7), einem in Modullängsrichtung (5) beidseitig offenen Rücklaufkanal (8) sowie mit jeweils einem in den Vorlaufkanal (7) mündenden Vorlaufanschluss (9) und einem vom Rücklaufkanal (8) abgehenden Rücklaufanschluss (10) auf der Unterseite des Verteilermoduls (2),
- ein Anschlussmodul (3), das an einem endseitigen Verteilermodul (2) angeordnet ist, mit einem in Modullängsrichtung (5) zumindest einseitig offenen Vorlaufkanal (7), einem in Modullängsrichtung (5) zumindest einseitig offenen Rücklaufkanal (8) sowie mit einem in den endseitig offenen Vorlaufkanal (7) mündenden Anschlussrohrstück (14) und einem vom endseitig offenen Rücklaufkanal (8) abgehenden Anschlussrohrstück (15), und
- ein Endmodul (4), das an dem anderen endseitigen Verteilermodul (2) angeordnet ist, mit einem in Modullängsrichtung (5) einseitig offenen Vorlaufkanal (19) und einem in Modullängsrichtung (5) einseitig offenen Rücklaufkanal (20),
wobei die einzelnen Module (2, 3, 4) in Modullängsrichtung (5) dicht aneinander angeschlossen sind und ihre Vor- und Rücklaufkanäle (7, 8), in Einbaulage des Fußbodenheizungsverteilers (1), horizontal und parallel nebeneinander verlaufen, so dass ihre Vorlaufkanäle (7, 19) und Rücklaufkanäle (8, 20) jeweils einen durchgehenden Vorlauf- bzw. Rücklaufstrang ausbilden, **dadurch gekennzeichnet,**
**dass** auf der Oberseite des Verteilermoduls (2) jeweils eine Vorlaufabsperrspindel (11) zum Absperren des Vorlaufanschlusses (9) und ein Rücklaufabsperrventil (12) zum Absperren des Rücklaufanschlusses (10) vorgesehen sind und auf der Oberseite des Anschlussmoduls (3) ein am Vorlauf (7) angebrachtes, absperrendes Absperrventil (13) vorgesehen ist und dass das eine der beiden Anschlussrohrstücke (14, 15) gerade und das andere abgewinkelt ausgebildet ist, wobei die Anschlussrohrstücke (14, 15) in den endseitigen Öffnungen (16, 17) der Vor- und Rücklaufkanäle (7, 8) jeweils mittels einer Sicherungsklammer (19) gesichert sind.

2. Fußbodenheizungsverteiler nach Anspruch 1, **dadurch gekennzeichnet, dass** in den Modulen (2, 3, 4) die Vorlaufkanäle (7, 19) hinten und die Rücklaufkanäle (8, 20) vorne verlaufen.

3. Fußbodenheizungsverteiler nach Anspruch 1 oder 2, **dadurch gekennzeichnet, dass** der Vorlaufanschluss (9) und die Vorlaufabsperrspindel (11) eines jeden Verteilermoduls (2) gegenüber dem Rücklaufanschluss (10) und dem Rücklaufabsperrventil (12) des Verteilermoduls (2) in Modullängsrichtung (5) gegeneinander versetzt angeordnet sind.

4. Fußbodenheizungsverteiler nach einem der vorhergehenden Ansprüche, **dadurch gekennzeichnet, dass** sich der Vorlaufanschluss (9) weiter nach unten als der Rücklaufanschluss (10) erstreckt.

5. Fußbodenheizungsverteiler nach einem der vorhergehenden Ansprüche, **dadurch gekennzeichnet, dass** der Rücklaufanschluss (10) in Richtung zum Vorlaufanschluss (9) hin geneigt ist.

6. Fußbodenheizungsverteiler nach einem der vorhergehenden Ansprüche, **dadurch gekennzeichnet, dass** das Anschlussmodul (3) ein Füll- und Entleerventil (13) zum Befüllen und Entleeren des Vorlaufkanals (7) und/oder das Endmodul (4) ein Füll- und Entleerventil (21) zum Befüllen und Entleeren des Rücklaufkanals (8) aufweist.

7. Fußbodenheizungsverteiler nach einem der vorhergehenden Ansprüche, **dadurch gekennzeichnet, dass** das Endmodul (4) ein im Vorlaufkanal (7) angeordnetes Vorlaufentlüftungsventil (22) und ein im Rücklaufkanal (8) angeordnetes Rücklaufentlüftungsventil (23) aufweist.

8. Fußbodenheizungsverteiler nach einem der vorhergehenden Ansprüche, **dadurch gekennzeichnet, dass** das Endmodul (4) entweder an dem einen endseitigen Verteilermodul (2) oder um 180° gedreht an dem anderen endseitigen Verteilermodul (2) anordnenbar ist.

9. Fußbodenheizungsverteiler nach einem der vorhergehenden Ansprüche, **dadurch gekennzeichnet, dass** das Anschlussmodul (3) und das Endmodul (4) jeweils an einem quer zur Modullängsachse (5) verlaufenden, horizontalen Schenkel (27b) eines Haltewinkels (27) in unterschiedlich tiefen Positionen befestigt ist.

10. Fußbodenheizungsverteiler nach Anspruch 9, **dadurch gekennzeichnet, dass** das Anschlussmodul (3) und das Endmodul (4) jeweils an dem horizontalen Schenkel (27b) des Haltewinkels (27) zwischen einer vorderen und einer hinteren Endposition verschiebbar geführt und feststellbar sind.

11. Fußbodenheizungsverteiler nach Anspruch 10, **dadurch gekennzeichnet, dass** der horizontale Schenkel (27b) des Haltewinkels (27) ein horizontales Langloch (29) aufweist, das von einem Bolzen (30) des Anschlussmoduls (3) bzw. des Endmoduls (4) durchgegriffen ist.

12. Fußbodenheizungsverteiler nach einem der vorhergehenden Ansprüche, **dadurch gekennzeichnet, dass** der Vorlaufkanal (7), der Rücklaufkanal (8), der Vorlaufanschluss (9), der Rücklaufanschluss (10) sowie Aufnahmeöffnungen für die Vorlaufabsperrspindel (11) und das Rücklaufabsperrventil (12) an einem Modulgehäuse (24), insbesondere aus Kunststoff, gebildet sind.

13. Fußbodenheizungsverteiler nach Anspruch 12, **dadurch gekennzeichnet, dass** in dem Modulgehäuse (24) der Vorlaufkanal (7) und der Rücklaufkanal (8) voneinander thermisch isoliert sind.

## Claims

1. Modular floor heating distributor (1) comprising
- multiple distributor modules (2) which each have one supply duct (7), which is open on both sides in the module longitudinal direction (5), one return duct (8), which is open on both sides in the module longitudinal direction (5), one supply connection (9), which opens into the supply duct (7), and one return connection (10), which departs from the return duct (8), on the bottom side of the distributor module (2),
- a connection module (3) which is arranged on an end-side distributor module (2) and which has a supply duct (7), which is open at least on one side in the module longitudinal direction (5), a return duct (8), which is open at least on one side in the module longitudinal direction (5), and a connection pipe piece (14), which opens into the supply duct (7) that is open on the end-side, and a connection pipe piece (15), which departs from the return duct (8) that is open on the end side, and
- an end module (4) which is arranged on the other end-side distributor module (2) and which has a supply duct (19), which is open on one side in the module longitudinal direction (5), and a return duct (20), which is open on one side in the module longitudinal direction (5),
wherein the individual modules (2, 3, 4) are connected to one another in a tight manner in the module longitudinal direction (5), and their supply and return ducts (7, 8), in the installation position of the floor heating distributor (1), run adjacent to one another in a horizontal and parallel manner, so that their supply ducts (7, 19) and return ducts (8, 20) in each case form a continuous supply strand and return strand,
**characterized**
**in that**, on the top side of the distributor module (2), provision is made of in each case one supply shut-off spindle (11) for shutting off the supply connection (9) and one return shut-off valve (12) for shutting off the return connection (10), and, on the top side of the connection module (3), provision is made of a shut-off valve (13) which shuts off and is attached to the supply line (7), and in that one of the two connection pipe pieces (14, 15) is of straight form and the other one is of angled form, wherein the connection pipe pieces (14, 15), in the end-side openings (16, 17) of the supply and return ducts (7, 8), are each secured by means of a securing clip (19).

2. Floor heating distributor according to claim 1, **characterized in that**, in the modules (2, 3, 4), the supply ducts (7, 19) run at the rear and the return ducts (8, 20) run at the front.

3. Floor heating distributor according to claim 1 or 2, **characterized in that** the supply connection (9) and the supply shut-off spindle (11) of each distributor module (2), in relation to the return connection (10) and the return shut-off valve (12) of the distributor module (2), are arranged in a manner mutually offset in the module longitudinal direction (5).

4. Floor heating distributor according to one of the preceding claims, **characterized in that** the supply connection (9) extends further downwards than the return connection (10).

5. Floor heating distributor according to one of the preceding claims, **characterized in that** the return connection (10) is inclined in a direction towards the supply connection (9).

6. Floor heating distributor according to one of the preceding claims, **characterized in that** the connection module (3) has a filling and emptying valve (13) for filling and emptying the supply duct (7), and/or the end module (4) has a filling and emptying valve (21) for filling and emptying the return duct (8).

7. Floor heating distributor according to one of the preceding claims, **characterized in that** the end module (4) has a supply venting valve (22), which is arranged in the supply duct (7), and a return venting valve (23), which is arranged in the return duct (8).

8. Floor heating distributor according to one of the preceding claims, **characterized in that** the end module (4) is able to be arranged either on one end-side distributor module (2) or, rotated through 180°, on the other end-side distributor module (2).

9. Floor heating distributor according to one of the preceding claims, **characterized in that** the connection module (3) and the end module (4) are each fastened at positions of differing depth to a horizonal limb (27b), running transversely to the module longitudinal axis (5), of a retaining bracket (27).

10. Floor heating distributor according to claim 9, **characterized in that** the connection module (3) and the end module (4) are each guided so as to be displaceable between a front and a rear end position, and are each able to be fixed, on the horizontal limb (27b) of the retaining bracket (27).

11. Floor heating distributor according to claim 10, **characterized in that** the horizontal limb (27b) of the retaining bracket (27) has a horizontal elongate hole (29) through which a pin (30) of the connection module (3) or of the end module (4) passes.

12. Floor heating distributor according to one of the preceding claims, **characterized in that** the supply duct (7), the return duct (8), the supply connection (9), the return connection (10) and receiving openings for the supply shut-off spindle (11) and the return shut-off valve (12) are formed at a module housing (24), in particular composed of plastic.

13. Floor heating distributor according to claim 12, **characterized in that** the supply duct (7) and the return duct (8) are thermally insulated from one another in the module housing (24).

## Revendications

1. Répartiteur modulaire (1) de chauffage par le sol, comprenant
- plusieurs modules de distribution (2) comportant, respectivement, un canal d'arrivée (7) ouvert de part et d'autre dans la direction longitudinale (5) desdits modules, un canal de retour (8) ouvert de part et d'autre dans ladite direction longitudinale (5) des modules, ainsi que, respectivement, un raccord d'arrivée (9) débouchant dans ledit canal d'arrivée (7) et un raccord de retour (10) partant dudit canal de retour (8), sur la face inférieure du module de distribution (2),
- un module de raccordement (3) implanté sur un module extrême de distribution (2), comportant un canal d'arrivée (7) ouvert au moins d'un côté dans la direction longitudinale (5) des modules, un canal de retour (8) ouvert au moins d'un côté dans ladite direction longitudinale (5) des modules, ainsi qu'une pièce tubulaire de raccordement (14) débouchant dans ledit canal d'arrivée (7) à extrémité ouverte et une pièce tubulaire de raccordement (15) partant dudit canal de retour (8) à extrémité ouverte, et
- un module d'extrémité (4) implanté sur l'autre module extrême de distribution (2), comportant un canal d'arrivée (19) ouvert d'un côté dans la direction longitudinale (5) desdits modules et un canal de retour (20) ouvert d'un côté dans ladite direction longitudinale (5) des modules,
sachant que les modules individuels (2, 3, 4) sont raccordés les uns aux autres de manière étanche dans la direction longitudinale (5) desdits modules, et que leurs canaux (7, 8) d'arrivée et de retour s'étendent en juxtaposition, horizontalement et parallèlement les uns aux autres dans la position intégrée du répartiteur (1) de chauffage par le sol, de façon telle que leurs canaux d'arrivée (7, 19) et leurs canaux de retour (8, 20) donnent naissance, à chaque fois, à un enchaînement ininterrompu respectif d'arrivée et de retour, **caractérisé par le fait**
**qu'**une broche (11) de blocage à l'arrivée conçue pour bloquer le raccord d'arrivée (9), et une vanne (12) de blocage au retour conçue pour bloquer le raccord de retour (10), sont respectivement prévues sur la face supérieure du module de distribution (2), et une vanne d'isolement (13) à effet de blocage, installée au niveau de l'arrivée (7), est prévue sur la face supérieure du module de raccordement (3) ; et par le fait que l'une des deux pièces tubulaires de raccordement (14, 15) est de réalisation rectiligne, l'autre pièce étant de réalisation coudée, lesquelles pièces tubulaires de raccordement (14, 15) sont respectivement consignées à demeure, au moyen d'un crampon d'arrêt (26), dans les ouvertures d'extrémité (16, 17) des canaux (7, 8) d'arrivée et de retour.

2. Répartiteur de chauffage par le sol selon la revendication 1, **caractérisé par le fait que** les canaux d'arrivée (7, 19) et les canaux de retour (8, 20) s'étendent, respectivement, à l'arrière et à l'avant dans les modules (2, 3, 4).

3. Répartiteur de chauffage par le sol selon la revendication 1 ou 2, **caractérisé par le fait que** le raccord d'arrivée (9) et la broche (11) de blocage à l'arrivée de chacun des modules de distribution (2) sont agencés avec décalage mutuel, dans la direction longitudinale (5) des modules, par rapport au raccord de retour (10) et à la vanne (12) de blocage au retour dudit module de distribution (2).

4. Répartiteur de chauffage par le sol selon l'une des revendications précédentes, **caractérisé par le fait que** le raccord d'arrivée (9) s'étend davantage vers le bas que le raccord de retour (10).

5. Répartiteur de chauffage par le sol selon l'une des revendications précédentes, **caractérisé par le fait que** le raccord de retour (10) est incliné en direction du raccord d'arrivée (9).

6. Répartiteur de chauffage par le sol selon l'une des revendications précédentes, **caractérisé par le fait que** le module de raccordement (3) est muni d'une vanne (13) de remplissage et de vidange, conçue pour remplir et pour vidanger le canal d'arrivée (7), et/ou le module d'extrémité (4) est doté d'une vanne (21) de remplissage et de vidange, conçue pour remplir et pour vidanger le canal de retour (8).

7. Répartiteur de chauffage par le sol selon l'une des revendications précédentes, **caractérisé par le fait que** le module d'extrémité (4) comprend une vanne (22) de ventilation à l'arrivée, logée dans le canal d'arrivée (7), et une vanne (23) de ventilation au retour, logée dans le canal de retour (8).

8. Répartiteur de chauffage par le sol selon l'une des revendications précédentes, **caractérisé par le fait que** le module d'extrémité (4) peut être implanté soit sur l'un des modules extrêmes de distribution (2), soit sur l'autre module extrême de distribution (2), avec retournement de 180°.

9. Répartiteur de chauffage par le sol selon l'une des revendications précédentes, **caractérisé par le fait que** le module de raccordement (3) et le module d'extrémité (4) sont respectivement fixés, en des emplacements de profondeurs différentes, à une branche horizontale (27b) d'une cornière de retenue (27) qui s'étend transversalement par rapport à l'axe longitudinal (5) des modules.

10. Répartiteur de chauffage par le sol selon la revendication 9, **caractérisé par le fait que** le module de raccordement (3) et le module d'extrémité (4) sont respectivement guidés avec faculté de coulissement entre des emplacements extrêmes antérieur et postérieur, et avec faculté de verrouillage à demeure, sur la branche horizontale (27b) de la cornière de retenue (27).

11. Répartiteur de chauffage par le sol selon la revendication 10, **caractérisé par le fait que** la branche horizontale (27b) de la cornière de retenue (27) présente un trou oblong horizontal (29) traversé par un boulon respectif (30) du module de raccordement (3), ou du module d'extrémité (4).

12. Répartiteur de chauffage par le sol selon l'une des revendications précédentes, **caractérisé par le fait que** le canal d'arrivée (7), le canal de retour (8), le raccord d'arrivée (9), le raccord de retour (10), ainsi que des orifices de réception dédiés à la broche (11) de blocage à l'arrivée et à la vanne (12) de blocage au retour, sont ménagés sur un carter (24) de module consistant, notamment, en une matière plastique.

13. Répartiteur de chauffage par le sol selon la revendication 12, **caractérisé par le fait que** le canal d'arrivée (7) et le canal de retour (8) sont isolés thermiquement l'un de l'autre dans le carter (24) de module.
